# FASCICULE DE BREVET EUROPEEN

(11) **EP 1 909 296 B1**
(45) Date de publication et mention de la délivrance du brevet: **01.07.2015**
(21) Numéro de dépôt: 07117601.0
(22) Date de dépôt: 01.10.2007
(51) Int. Cl.: H01B 7/08, H01B 13/14

(54) **Procédé de fabrication d'un câble électrique plat à plusieurs conducteurs**
Verfahren zur Herstellung eines elektrischen Flachkabels mit mehreren Adern
Method of producing a flat electric cable with several conductors

(30) Priorité: 02.10.2006 FR 0654040
(43) Date de publication de la demande: 09.04.2008
(73) Titulaire: AXON'CABLE, 51210 Montmirail (FR)
(72) Inventeur: Biscaras, Gérard, 51210, Montmirail (FR); Girardot, Jean-Baptiste, 51000, Chalons en Champagne (FR); Didier, Loïc, 51210, Montmirail (FR)
(74) Mandataire: Intès, Didier Gérard André

(56) Documents cités:
- DE-A1- 10 103 367
- US-A- 4 783 579

## Description

L'invention se rapporte à un procédé de fabrication d'un câble électrique plat dans lequel plusieurs conducteurs sont maintenus parallèles et isolés les uns des autres dans un enrobage de matériau synthétique. Elle concerne plus particulièrement un perfectionnement permettant d'améliorer les performances diélectriques et mécaniques de l'isolant.

Des procédés de fabrication de câbles plats sont par exemple présentés par les documents DE10103367A1 et US4,783,579.

Les câbles plats sont de plus en plus demandés dans l'industrie. En effet, avec une telle technique où les conducteurs sont placés à des distances rigoureusement identiques, on peut envisager un certain niveau d'automatisation du câblage. Un tel câble plat est constitué de conducteurs plats parallèles enrobés dans un matériau isolant, l'ensemble formant une bande souple. Ils sont généralement obtenus soit à partir de fils ronds qui sont ensuite écrasés par laminage, soit à partir de bandes de cuivre qui sont ensuite découpées à la largeur des conducteurs désirés. Les procédés connus pour fabriquer un tel câble électrique plat sont le laminage et l'extrusion.

Dans le cas du laminage, on fait défiler les conducteurs parallèlement selon leur propre direction longitudinale et on recouvre les deux faces de la nappe de conducteurs par deux films sur lesquels on a déposé une couche de colle réactivable à chaud. La colle est réactivée au moment du laminage en sorte que les fils se trouvent maintenus espacés les uns des autres et emprisonnés entre les deux films. En variante, on peut utiliser un seul film que l'on replie sur lui-même en emprisonnant les conducteurs.

L'extrusion consiste à faire circuler une nappe de conducteurs parallèles et espacés les uns des autres et à extruder un matériau isolant de part et d'autre de cette nappe, afin d'enrober les conducteurs. En variante, on peut extruder deux films qui sont ensuite pressés puis refroidis entre deux rouleaux.

Les caractéristiques de tels câbles plats sont désormais définies par des normes imposées par les conditions, de plus en plus sévères, dans lesquelles ils sont utilisés, notamment dans le domaine de l'automobile. Les caractéristiques qui sont prises en compte sont notamment la résistance mécanique, la résistance à l'étirement et les caractéristiques diélectriques. On prend également en compte la résistance à la flamme, à l'humidité, à l'hydrolyse, aux chocs thermiques, à la tenue diélectrique avec des rayons de pliage extrêmement faibles, etc....

Actuellement, la réalisation de tels câbles nécessite plusieurs étapes qui ne peuvent se dérouler que les unes après les autres. On est obligé de faire appel à des demi-produits, sous forme de films, fabriqués par des spécialistes et commercialisés à la largeur désirée.

L'invention a pour but d'atteindre le niveau de qualité requis par les normes en vigueur tout en réalisant l'ensemble des étapes de fabrication en continu.

A cet effet, l'invention concerne un procédé de fabrication d'un câble électrique plat à conducteurs parallèles, selon la revendication 1.

Avantageusement, on interpose un liant entre lesdites première et seconde couches pendant la coextrusion. Ce liant est choisi pour renforcer les forces de cohésion entre ces deux couches.

De préférence, on lamine lesdites deux bandes en appliquant l'une contre l'autre les faces du même matériau synthétique. Il s'agit de préférence dudit second matériau synthétique choisi pour ses performances diélectriques.

Selon une possibilité, on coextrude simultanément et en continu deux bandes dudit film protecteur, on les fait converger de part et d'autre desdits conducteurs parallèles défilant en continu suivant leur propre direction longitudinale et on procède à l'opération de laminage précitée.

Selon une variante possible, on coextrude en continu une seule bande dudit film protecteur, on la replie longitudinalement sur elle-même tout en la faisant converger de part et d'autre desdits conducteurs parallèles défilant en continu suivant leur propre direction longitudinale et on procède à l'opération de laminage précitée.

Selon une autre variante possible, on coextrude en continu une seule bande dudit film protecteur, on replie longitudinalement les côtés de celle-ci sur sa partie centrale de manière à enserrer de part et d'autre lesdits conducteurs parallèles défilant en continu suivant leur propre direction longitudinale et on procède à l'opération de laminage précitée. Ce mode de réalisation présente l'avantage que le matériau choisi pour sa résistance mécanique protège de tous côtés le câble ainsi réalisé.

A titre d'exemple, ledit premier matériau synthétique pourra être choisi dans la famille des polyamides, par exemple les polyamides 11 ou 12.

Cependant, en fonction des performances demandées, on pourra avoir recours à des produits polysulfonés, des polymères fluorés, des polyarylates, des polyétherimides, des polyesters et leurs dérivés, des polymères à base de cétone, etc....

Avantageusement, ledit second matériau synthétique pourra être choisi dans le groupe des polyoléfines. On utilisera couramment le polypropylène. En fonction des performances demandées, on pourra aussi utiliser certaines polyamides, notamment les polyamides 6, par exemple 7, certains élastomères thermoplastiques, des polyesters et leurs dérivés, des polyoxyphénylènes ou d'autres alliages de polymères comme un alliage de polyamide et de polypropylène ou un alliage de polyuréthane et de PVC.

En tant que liant, on pourra utiliser un polymère greffé anhydride maléique ou un autre modifiant de polymères polaires.

Une autre caractéristique avantageuse de l'invention est qu'elle permet d'obtenir un câble plat au cours d'un processus n'utilisant aucun solvant.

Avantageusement, l'un ou les deux matériaux synthétiques précités peuvent être chargés en produit retardateur de flamme.

Avantageusement, la couche externe est choisie pour résister aux températures des rouleaux de laminage tandis que la couche interne est choisie pour avoir un point de ramollissement inférieure à celui de la couche externe et permettre en conséquence un assemblage autour des conducteurs par interpénétration des couches internes entre elles au moment du passage entre les rouleaux de laminage.

L'invention sera mieux comprise et d'autres avantages de celle-ci apparaîtront plus clairement à la lumière de la description qui va suivre de plusieurs exemples de mise en oeuvre d'un procédé conforme à son principe, donnée uniquement à titre d'exemple et faite en référence aux dessins annexés dans lesquels :
- la figure 1 est un schéma illustrant le procédé de fabrication en continu d'un câble plat à plusieurs conducteurs parallèles ;
- la figure 2 est une section II-II de la figure 1 ;
- la figure 3 est une section III-III de la figure 1, illustrant plus particulièrement le laminage ;
- la figure 4 est une section illustrant schématiquement une première variante dans laquelle les conducteurs sont enveloppés dans une même bande résultant d'une opération de coextrusion ; et
- la figure 5 est une section illustrant le laminage dans la variante de la figure 4 ; et
- la figure 6 est une section illustrant schématiquement une seconde variante dans laquelle les conducteurs sont enveloppés dans une même bande résultant d'une opération de coextrusion. En se référant plus particulièrement aux figures 1 à 3, on a illustré un exemple de procédé de fabrication d'un câble électrique plat comportant ici cinq conducteurs 11 parallèles espacés les uns des autres dans un même plan. Ces conducteurs sont déroulés d'un ensemble de bobines 13. Ils ont ici une section rectangulaire. L'installation mettant en oeuvre le procédé est illustrée à la figure 1. Elle comporte deux groupes d'extrudeuses 15A, 15B et un poste de laminage 17 situé en aval desdites extrudeuses.

Chaque groupe d'extrudeuses, connu en soi, est agencé pour réaliser la coextrusion en continu de trois matériaux, à savoir un premier matériau synthétique 20 choisi pour sa résistance mécanique, un second matériau synthétique 21 choisi pour ses performances diélectriques et un liant 22. La tête d'extrusion 25 est agencée pour former un film protecteur 27 comprenant une couche 20a du premier matériau synthétique 20 et une couche 21a du second matériau synthétique 21 appliquées l'une contre l'autre et réunies grâce notamment au liant 22 qui est interposé entre ces deux couches pendant la coextrusion. Ce liant est choisi notamment pour renforcer la cohésion entre les deux couches. A l'issue de la coextrusion, on obtient donc un film en forme de bande 27 dont les deux faces apparentes sont matérialisées par des matériaux différents.

Dans l'exemple de la figure 1, où l'on a prévu deux extrudeuses 15A, 15B, les matériaux et le liant sont acheminés dans la filière d'extrusion de façon que les deux couches 21a d'un même matériau 21 se retrouvent face à face de part et d'autre des conducteurs parallèles 11 maintenus de façon à former une nappe en défilement. De préférence, les faces en regard sont celles qui comportent ledit second matériau synthétique 21 choisi pour ses performances diélectriques, par exemple une polyoléfine. Les faces des deux bandes 27 situées à l'extérieur sont donc celles dudit premier matériau synthétique, qui peut être un polyamide, par exemple un polyamide 11 ou 12.

Après la double coextrusion des deux bandes, des moyens d'entraînement les font converger, ainsi que la nappe de conducteurs 11, vers un poste de laminage à chaud.

La figure 2 montre les positions relatives des deux bandes 27 et de la nappe de conducteurs en aval des deux extrudeuses tandis que la figure 3 montre le résultat obtenu en aval du poste de laminage 17. Le laminage à chaud permet de réunir les deux couches dudit second matériau synthétique 21, en une seule épaisseur enrobant l'ensemble des conducteurs, comme cela est visible sur la figure 3. Le câble électrique plat 18 est alors formé. Dans chaque bande issue du processus de coextrusion, le polyamide choisi permet d'améliorer la résistance mécanique tandis que la polyoléfine choisie permet d'améliorer les performances diélectriques ainsi que la résistance à l'humidité et à l'hydrolyse. Ce second matériau peut être, par exemple, le polypropylène. L'enrobage de la nappe de conducteurs s'obtient donc par refusion du polypropylène au moment du laminage.

Le liant peut être un produit connu sous le nom "OREVAC".

Au moins l'un des matériaux synthétiques précités peut être chargé en produit retardateur de flamme.

Dans l'exemple des figures 4 et 5, on procède à l'extrusion en continu d'une seule bande 27A de film protecteur et on replie longitudinalement sur elle-même cette bande, grâce à un guide 30 à profil évolutif (figure 4) tout en la faisant converger de part et d'autre de la nappe de conducteurs 11, parallèles. A l'entrée du poste de laminage, la bande 27A est entièrement repliée sur elle-même longitudinalement en enserrant les conducteurs 11. Le résultat en aval du poste de laminage est illustré à la figure 5. On voit que le câble plat 18A est structurellement semblable à celui qui est obtenu par l'installation décrite en référence aux figures 1 à 3.

La figure 6 présente une variante du mode de réalisation illustré par les figures 4 et 5. On utilise dans ce mode de réalisation une bande 27B identique à la bande 27A présentée précédemment et extrudée en continu.

On replie les deux côtés 271 et 272 de ladite bande 27B sur la partie centrale 270 de celle-ci. Pour obtenir un pliage symétrique, les deux côtés peuvent correspondre au premier et au quatrième quart de la bande. D'autres positions de pliage peuvent être retenues de manière à décaler latéralement la position de la jointure, en fonction des positions prévues pour les conducteurs.

De plus, de préférence dans ce mode de réalisation les extrémités des côtés repliés 271, 272 de la bande sont fixés de manière jointive, comme le montre en pointillés la figure 6, afin d'assurer le maintien des propriétés de résistance mécanique et diélectrique du câble y compris dans la partie centrale de celui-ci.

## Revendications

1. Procédé de fabrication d'un câble électrique plat à conducteurs (11) parallèles, **caractérisé en ce que** :
on coextrude un film protecteur comprenant au moins une couche (20a) d'un premier matériau synthétique (20) choisi pour sa résistance mécanique et au moins une couche (21a) d'un second matériau synthétique (21) choisi pour ses performances diélectriques ; puis
on lamine l'une contre l'autre deux bandes (27) d'un tel film dans un poste de laminage à chaud (17), tout en disposant entré elles lesdits conducteurs parallèles,
lesdites deux bandes alimentant le poste de laminage à chaud étant séparées l'une de l'autre (27) ou étant formées dans une même bande de film (27A,27B) ; et
lesdites deux bandes étant refroidies pour leur calibration entre la coextrusion et le laminage.

2. Procédé selon la revendication 1, **caractérisé en ce qu'**on interpose un liant (22) entre lesdites première et seconde couches pendant la coextrusion, ledit liant étant choisi pour au moins renforcer la cohésion de ces deux couches.

3. Procédé selon la revendication 1 ou 2, **caractérisé en ce qu'**on lamine lesdites deux bandes (27) en appliquant l'une contre l'autre leurs faces faites du même matériau synthétique.

4. Procédé selon la revendication 3, **caractérisé en ce que** ledit même matériau synthétique est ledit second matériau synthétique choisi pour ses performances diélectriques.

5. Procédé selon l'une des revendications précédentes, **caractérisé en ce que** l'on coextrude simultanément et en continu deux bandes (27) dudit film protecteur, **en ce qu'**on les fait converger de part et d'autre desdits conducteurs (11) parallèles défilant en continu suivant leur propre direction longitudinale et **en ce que** l'on procède à l'opération de laminage (17) précitée.

6. Procédé selon l'une des revendications 1 à 4, **caractérisé en ce qu'**on coextrude en continu ladite même bande en une seule bande (27A) dudit film protecteur, **en ce qu'**on la replie longitudinalement sur elle-même tout en la faisant converger de part et d'autre desdits conducteurs (11) parallèles défilant en continu suivant leur propre direction longitudinale et **en ce qu'**on procède à l'opération de laminage (17) précitée.

7. Procédé selon l'une des revendications 1 à 4, **caractérisé en ce qu'**on coextrude en continu ladite même bande en une seule bande (27B) dudit film protecteur, **en ce qu'**on replie longitudinalement les côtés (271,272) de celle-ci sur sa partie centrale (270) de manière à enserrer de part et d'autre lesdits conducteurs (11) parallèles défilant en continu suivant leur propre direction longitudinale et **en ce qu'**on procède à l'opération de laminage précitée.

8. Procédé selon la revendication 7, **caractérisé en ce que** les extrémités des côtés repliés (271,272) de la bande (27B) sont fxés de manière jointive.

9. Procédé selon l'une des revendications précédentes, **caractérisé en ce que** ledit premier matériau synthétique est un polyamide.

10. Procédé selon l'une des revendications précédentes, **caractérisé en ce que** ledit second matériau synthétique est une polyoléfine.

11. Procédé selon la revendication 2 et l'une des revendications 2 à 10, **caractérisé en ce que** ledit liant est un polymère greffé anhydride maléique:

12. Procédé selon l'une des revendications précédentes, **caractérisé en ce que** ledit premier et/ou second matériau synthétique est préalablement chargé en produit retardateur de flamme.

## Patentansprüche

1. Verfahren zum Herstellen eines flachen elektrischen Kabels mit parallelen Leitern (11), **dadurch gekennzeichnet, dass**:
ein Schutzfilm coextrudiert wird, der mindestens eine Schicht (20a) aus einem ersten synthetischen Material (20), das wegen seiner mechanischen Widerstandsfähigkeit ausgewählt wird, und mindestens eine Schicht (21 a) aus einem zweiten synthetischen Material (21) aufweist, das wegen seiner dielektrischen Leistungen ausgewählt wird, dann
zwei Streifen (27) eines solchen Films in einer Warmwalzstation (17) gegeneinander laminiert werden, wobei die parallelen Leiter zwischen ihnen angeordnet werden,
wobei die zwei Streifen, die der Warmwalzstation zugeführt werden, voneinander (27) getrennt werden oder in einem gleichen Filmstreifen (27A, 27B) gebildet werden, und
wobei die Streifen für ihre Kalibrierung zwischen dem Coextrudieren und dem Laminieren abgekühlt werden.

2. Verfahren nach Anspruch 1, **dadurch gekennzeichnet, dass** ein Bindemittel (22) zwischen der ersten und zweiten Schicht während der Coextrusion angeordnet wird, wobei das Bindemittel mindestens ausgewählt wird, um den Zusammenhalt dieser zwei Schichten zu verstärken.

3. Verfahren nach Anspruch 1 oder 2, **dadurch gekennzeichnet, dass** die zwei Streifen (27) laminiert werden, indem ihre Seiten gegeneinander angebracht werden, die aus dem gleichen synthetischen Material erstellt sind.

4. Verfahren nach Anspruch 3, **dadurch gekennzeichnet, dass** das gleiche synthetische Material das zweite synthetische Material ist, das wegen seiner dielektrischen Leistungen ausgewählt wird.

5. Verfahren nach einem der vorangehenden Ansprüche, **dadurch gekennzeichnet, dass** zwei Streifen (27) des Schutzfilms gleichzeitig und kontinuierlich coextrudiert werden, dadurch, dass sie auf beiden Seiten der parallelen Leiter (11) mit kontinuierlichem Vorschub in ihre Längsrichtung konvergiert werden, und dadurch, dass der Walzvorgang (17) vorgenommen wird.

6. Verfahren nach einem der Ansprüche 1 bis 4, **dadurch gekennzeichnet, dass** der gleiche Streifen in einem einzigen Streifen (27A) des Schutzfilms gleichzeitig und kontinuierlich coextrudiert wird, dadurch, dass er in Längsrichtung auf sich selbst zusammengefaltet wird, wobei er auf beiden Seiten der parallelen Leiter (11) mit kontinuierlichem Vorschub in ihre Längsrichtung konvergiert wird, und dadurch, dass der Walzvorgang (17) vorgenommen wird.

7. Verfahren nach einem der Ansprüche 1 bis 4, **dadurch gekennzeichnet, dass** der gleiche Streifen in einem einzigen Streifen (27B) des Schutzfilms gleichzeitig und kontinuierlich coextrudiert wird, dadurch, dass die Seiten (271,272) von diesem in seinem mittleren Abschnitt (270) in Längsrichtung derart zusammengefaltet werden, dass die parallelen Leiter (11) mit kontinuierlichem Vorschub in ihre Längsrichtung auf beiden Seiten eingeschlossen werden, und dadurch, dass der Walzvorgang vorgenommen wird.

8. Verfahren nach Anspruch 7, **dadurch gekennzeichnet, dass** die Enden der zusammengeklappten Seiten (271,272) des Streifens (278) fugendicht miteinander verbunden werden.

9. Verfahren nach einem der vorhergehenden Ansprüche, **dadurch gekennzeichnet, dass** das erste synthetische Material ein Polyamid ist.

10. Verfahren nach einem der vorhergehenden Ansprüche, **dadurch gekennzeichnet, dass** das zweite synthetische Material ein Polyolefin ist.

11. Verfahren nach Anspruch 2 und einem der Ansprüche 2 bis 10, **dadurch gekennzeichnet, dass** das Bindemittel ein Maleinsäureanhydrid-Pfropf-Polymer ist.

12. Verfahren nach einem der vorhergehenden Ansprüche, **dadurch gekennzeichnet, dass** das erste und/oder zweite synthetische Material zuvor mit einem flammenhemmenden Mittel versehen wird.

## Claims

1. A method of fabricating a flat electric cable with parallel conductors (11), the method being **characterized by**:
· coextruding a protective film comprising at least one layer (20a) of a first synthetic material (20) selected for its mechanical strength and at least one layer (21a) of a second synthetic material (21) selected for its dielectric performance; then
· laminating two strips (27) of such a film one against the other in a hot laminating station (17), while placing said parallel conductors between them;
· said two strips feeding the hot laminating station being separate from each other (27) or being formed in a common strip of film (27A, 27B); and
· cooling said two strips in order to calibrate them between coextrusion and lamination.

2. A method according to claim 1, **characterized in that** a binder (22) is interposed between said first and second layers during coextrusion, said binder being selected at least to reinforce the cohesion between these two layers.

3. A method according to claim 1 or claim 2, **characterized in that** said two strips (27) are laminated by pressing their faces made of the same synthetic material one against the other.

4. A method according to claim 3, **characterized in that** said same synthetic material is said second synthetic material selected for its dielectric performance.

5. A method according to any preceding claim, **characterized in that** two strips (27) of said protective film are coextruded simultaneously and continuously, and **in that** they are caused to converge from opposite sides of said parallel conductors (11) traveling continuously along their own longitudinal direction, and **in that** the above-mentioned laminating operation (17) is performed.

6. A method according to any one of claims 1 to 4, **characterized in that** said common strip is coextruded continuously as a single strip (27A) of said protective film, **in that** it is folded longitudinally in half, causing it to converge towards opposite sides of said parallel conductors (11) traveling continuously along their own longitudinal direction, and **in that** the above-mentioned laminating (17) operation is performed.

7. A method according to any one of claims 1 to 4, **characterized in that** said common strip is coextruded continuously as a single strip (27B) of said protective film, **in that** its margins (271, 272) are folded longitudinally onto its central portion (270) so as to enclose between them said parallel conductors (11) traveling continuously along their own longitudinally direction, and **in that** the above-mentioned laminating operation is performed.

8. A method according to claim 7, **characterized in that** the ends of the folded margins (271, 272) of the strip (27B) are fastened so they touch each other.

9. A method according to any preceding claim, **characterized in that** said first synthetic material is a polyamide.

10. A method according to any preceding claim, **characterized in that** said second synthetic material is a polyolefin.

11. A method according to claim 2 and any one of claims 2 to 10, **characterized in that** said binder is a maleic anhydride grafted polymer.

12. A method according to any preceding claim, **characterized in that** said first and/or said second synthetic material is previously filled with a flame retardant.
